# EUROPÄISCHE PATENTSCHRIFT

(11) **EP 2 043 787 B1**
(45) Veröffentlichungstag und Bekanntmachung des Hinweises auf die Patenterteilung: **02.11.2011**
(21) Anmeldenummer: 07765201.4
(22) Anmeldetag: 13.07.2007
(51) Int. Cl.: B02C 4/02, B02C 4/32

(54) **ROLLENPRESSE INSBESONDERE ZUR GUTBETTZERKLEINERUNG**
ROLLER PRESS, PARTICULARLY FOR INTERPARTICLE COMMINUTION
PRESSE À ROULEAUX, EN PARTICULIER POUR LA FRAGMENTATION D'UN LIT DE MATÉRIAU

(30) Priorität: 13.07.2006 DE 102006032362
(43) Veröffentlichungstag der Anmeldung: 08.04.2009
(73) Patentinhaber: KHD Humboldt Wedag GmbH, 51067 Köln (DE)
(72) Erfinder: HAGEDORN, Alexander, 50259 Pulheim (DE); SPLINTER, Christian, 50259 Pulheim (DE); FRANGENBERG, Meinhard, 51515 Kürten-Engeldorf (DE); MERSMANN, Matthias, B-4731 Lichtenbusch (BE)
(86) Internationale Anmeldenummer: PCT/EP2007/006259
(87) Internationale Veröffentlichungsnummer: WO 2008/006615

(56) Entgegenhaltungen:
- WO-A-2005/070549
- GB-A- 783 676
- GB-A- 935 363

## Beschreibung

Die Erfindung betrifft eine Rollenpresse zur Druckbehandlung insbesondere zur Gutbettzerkleinerung oder Kompaktierung bzw. Brikettierung körnigen Gutes, mit zwei in Lagergehäusen drehbar gelagerten gegenläufig angetriebenen und durch einen Walzenspalt voneinander getrennten Walzen, wobei die Lagergehäuse mit Ihren Unter- und Oberseiten auf Gleitbahnen von Konsolen des Maschinenrahmens gelagert sind, mit Einsatz von Hydraulikzylindern zum Anpressen der einen Walze über das im Walzenspalt befindliche Gut gegen die gegenüberliegende Walze.

Bei Walzenmühlen zur Durchführung der sogenannten Gutbettzerkleinerung werden die einzelnen Stücke bzw. Partikel des durch Reibung in den Walzenspalt eingezogenen Mahlgutes wie z. B. Zementrohmaterial, Zementklinker, Erze oder dergleichen in einem Gutbett, d. h. in einer zwischen den beiden Walzenoberflächen zusammengedrückten Materialschüttung bei Anwendung eines hohen Druckes gepresst und gegenseitig zerkleinert, wobei man statt von einer Walzenmühle auch von einer Walzenpresse oder Rollenpresse spricht. Bei solchen bekannten Rollenpressen, siehe z. B. Broschüre "Rollenpressen" Nr. 2-300d der KHD Humboldt Wedag AG vom September 1994 oder z. B. WO 2005/070549 A1, ist eine der beiden Walzen als Festwalze ausgebildet, die sich über Ihre Lagergehäuse gegen Endstücke des Maschinenrahmens abstützt, während sich die andere Walze als Loswalze über deren Lagergehäuse an Hydraulikzylindern abstützt, mit denen die Walzenpresskraft aufgebracht wird.

Beim Betrieb derartiger Rollenpressen sind die Oberflächen der Walzen aufgrund der hohen Pressdrücke und Presskräfte einer hohen Verschleißbeanspruchung ausgesetzt, besonders dann, wenn die Loswalze je nach Gutmaterialzufuhr zum Walzenspalt seitliche Ausweichbewegungen macht, wobei sich dann aufgrund der feststehenden Festwalze auch die Mittellage des Walzenspaltes und der aus diesem unten austretenden gepressten Gutmaterialschülpe ändert. Die Ausweichbewegung der Loswalze ist besonders dann groß, stoßartig und für den Oberflächenverschleiß der Walzen sowie für den Betrieb der Rollenpresse abträglich, wenn in den Walzenspalt ein unzerkleinerbarer Fremdkörper, z. B. ein verlorener Hammer eines vorgeschalteten Hammerbrechers gerät.

Aus der DE 19 27 164 C3 ist eine Doppelschwingenwalzenmühle bekannt, bei der die beiden Walzen jeweils in Schwingenarmen gelagert sind, die mit ihren unteren Enden am Maschinenrahmen angelenkt sind, so dass beide Walzen Ausweichwalzen sind. Jedoch ist das Prinzip der Doppelschwingenwalzenmühle bisher nur für Walzenmühlen realisiert worden, nicht für Gutbettzerkleinerungs-Rollenpressen, bei denen die Walzenpresskräfte etwa um eine Zehnerpotenz höher liegen müssen als bei Walzenmühlen, z. B. bei 8 t/cm Walzenlänge und höher. Infolge der vergleichsweise niedrigen Walzendrücke und Walzenpresskräfte treten bei Walzenmühlen gravierende Probleme eines Walzenoberflächenverschleißes nicht auf. Abgesehen von der enormen Gewichtsbelastung durch die schwergewichtigen Walzen belastet eine stoßartige Änderung der Walzenspaltweite z. B. anlässlich eines Fremdkörperdurchganges bei der Doppelschwingenwalzenmühle zusätzlich die Schwingenlagerungsgelenke, die daher besonders massiv und schwergewichtig ausgeführt sein müssen.

Der Erfindung liegt die Aufgabe zugrunde, eine Rollenpresse insbesondere zur Gutbettzerkleinerung zu schaffen, mit einem an sich konventionellen Maschinenrahmen mit Konsolen-Gleitbahnen zur Auflagerung der Walzen-Lagergehäuse, wobei aufgrund der Maschinenkonstruktion die Oberflächenbeanspruchung der Walzen vermindert und die Walzenstandzeit erhöht sind.

Diese Aufgabe wird gemäß der Erfindung mit einer Rollenpresse mit den Merkmalen des Anspruchs 1 gelöst. Vorteilhafte Ausgestaltungen der Erfindung sind in den Unteransprüchen angegeben.

Bei der erfindungsgemäßen Rollenpresse ist nicht wie bisher üblich die eine Walze als Festwalze über ihre Lagergehäuse starr an Seitenteilen des Maschinenrahmens abgestützt, während die andere Walze als Loswalze über ein Hydrauliksystem federnd ausweichbar abgestützt ist, sondern erfindungsgemäß sind beide Walzen als quer zum Walzenspalt bewegliche Loswalzen ausgebildet, deren Lagergehäuse über den Walzenpressdruck aufzubringende Hydraulikzylinder an Seitenteilen des Maschinenrahmens abgestützt sind. Das heißt, bei der erfindungsgemäßen Rollenpresse ist die Losrollenseitenhälfte in der Maschinenmitte praktisch komplett gespiegelt. Bei dieser Maschinenkonstruktion weichen beide Loswalzen bei sich ändernder Pressschülpendicke und z. B. bei einem Fremdkörperdurchgang durch den Walzenspalt immer spiegelsymmetrisch zum ursprünglichen Walzenspalt aus. Die Walzenausweichbewegungen und Wege und die dabei auftretenden Beschleunigungen sowie auch evtl. auftretende Walzenschiefstellungen vermindern sich pro Loswalze im Vergleich zum konventionellen Rollenpressensystem bis zur Hälfte.

Überraschend hat sich gezeigt, dass daraus bei der erfindungsgemäßen Rollenpresse eine geringere Verschleißbeanspruchung der Walzenoberfläche, d. h. eine erhöhte Standzeit der Walzen beim Walzenpressenbetrieb resultiert.

Um bei der erfindungsgemäßen Rollenpresse die Ausweichbewegungen der beiden Loswalzen nicht zu behindern, sollen die Reibungskräfte zwischen den Lagergehäusen und den Gleitbahnen der Maschinenkonsolen so gering wie möglich sein.

Nach einem weiteren Merkmal der Erfindung sind sämtliche Hydraulikzylinder der beiden Loswalzen so mit Drucköl beaufschlagt, dass sich beide Loswalzen gleichmäßig symmetrisch zur Maschinenmitte hin spiegelbildlich zu dieser bewegen. Dazu können die Druckölräume sämtlicher Hydraulikzylinder über einen Ölvolumenstromteiler mit einem Stickstoffgasspeicher so verbunden sein, dass beide Loswalzen zum Walzenspalt hin zentriert sind. Es besteht aber auch die Möglichkeit, die Lageänderung der beiden Loswalzen zu messen und über die Messwerte der Loswalzenpositionen die Druckölbeaufschlagung der einzelnen Hydraulikzylinder nachzuregeln.

Bei der erfindungsgemäßen Rollenpresse kann der Walzenwechsel vereinfacht werden, wenn wenigstens eines der beiden Seitenteile am Maschinenrahmen angelenkt und zum Walzenwechsel zur Seite hin ausklappbar ist. Dann können die Hydraulikzylinder mit Vorteil so an dem jeweiligen ausklappbaren Seitenteil des Maschinenrahmens befestigt sein, dass die jeweilige Walze samt Lagergehäusen über die ausgeklappten Hydraulikzylinder hinweg über das Seitenteil aus- und einbaubar ist.

Die Erfindung und deren weitere Merkmale und Vorteile werden anhand der in den Figuren schematisch dargestellten Ausführungsbeispiele näher erläutert.

Es zeigt:
- Fig. 1:: eine erste Ausführungsform der erfindungsgemäßen Rollenpresse insbesondere zur Gutbettzerkleinerung körnigen Gutmaterials,
- Fig. 2:: eine zweite Ausführungsform der erfindungsgemäßen Rollenpresse, und
- Fig. 3:: eine dritte Ausführungsform der erfindungsgemäßen Rollenpresse.

Alle drei Ausführungsbeispiele der erfindungsgemäßen Rollenpresse weisen einen in sich geschlossenen Maschinenrahmen zur Aufnahme der hohen Walzenpresskräfte auf. Bei allen Ausführungsbeispielen sind beide Walzen, also sowohl die linke Walze 10 als auch die rechte Walze 11 als quer zum Walzenspalt 12 bewegliche Loswalzen ausgebildet, deren Lagergehäuse 13, 14 über den Walzenpressdruck aufbringende Hydraulikzylinder 15, 16 an Seitenteilen 17, 18 des Maschinenrahmens abgestützt sind. Alle Lagergehäuse 13, 14 sind mit ihren Unter- und Oberseiten auf den Gleitbahnen der unteren und oberen Konsolen 19 und 20 des Maschinenrahmens gelagert. Die übrigen notwendigen Maschinenbauteile wie der Gutaufgabeschacht etc. sind in der Zeichnung weggelassen.

Bei allen drei Ausführungsbeispielen der erfindungsgemäßen Rollenpresse sind die jeweiligen Losrollenseitenhälften in der Maschinenmitte, d. h. zum örtlich zentral bleibenden Walzenspalt 12 praktisch komplett symmetrisch gespiegelt, so dass beide Walzen 10, 11 zur Seite hin symmetrisch ausweichbare Walzen sind, wodurch sich die oben genannten geringeren Walzenoberflächenbeanspruchungen ergeben. Dies ist besonders vorteilhaft beim Einsatz der erfindungsgemäßen Rollenpresse zur Gutbettzerkleinerung abrasiver Gutmaterialien wie Erze, Zementklinker oder dergleichen, die einen hohen Verschleiß an den Walzenoberflächen verursachen.

Sollte dennoch ein Auswechseln der Walzen erforderlich sein, so kann dies z. B. dadurch vereinfacht werden, wenn wenigstens eines der beiden Seitenteile des Maschinenrahmens am Rahmen angelenkt und zum Walzenwechsel zur Seite hin ausklappbar ist, so dass dann über die ausgeklappten Seitenteile die Walzen zur Seite herausgezogen werden können. So kann nach Fig. 2 das an der linken Maschinenseite gelegene Seitenteil als Klapprahmen 21 über das Gelenk 22 zur Seite ausgeklappt werden. Nach dem Ausführungsbeispiel der Fig. 3 kann zusätzlich dazu auch noch das an der rechten Maschinenseite gelegene Seitenteil 23 über das Gelenk 24 als Klapprahmen zur Seite ausgeklappt werden, um einen noch bequemeren Montagezugang zu beiden Walzen zu erhalten.

## Patentansprüche

1. Rollenpresse zur Druckbehandlung insbesondere zur Gutbettzerkleinerung oder Kompaktierung bzw. Brikettierung körnigen Gutes, mit zwei in Lagergehäusen (13, 14) drehbar gelagerten gegenläufig angetriebenen und durch einen Walzenspalt (12) voneinander getrennten Walzen (10, 11), wobei die Lagergehäuse mit ihren Unter- und Oberseiten auf Gleitbahnen von Konsolen (19, 20) des Maschinenrahmens gelagert sind, mit Einsatz von Hydraulikzylindern zum Anpressen der einen Walze über das im Walzenspalt befindliche Gut gegen die gegenüberliegende Walze,
**dadurch gekennzeichnet, dass**
beide Walzen (10, 11) als quer zum Walzenspalt (12) bewegliche Loswalzen ausgebildet sind, deren Lagergehäuse (13, 14) über den Walzenpressdruck aufzubringende Hydraulikzylinder (15, 16) an Seitenteilen (17, 18 bzw. 21, 23) des Maschinenrahmens abgestützt sind.

2. Rollenpresse nach Anspruch 1,
**dadurch gekennzeichnet, dass** sämtliche Hydraulikzylinder (15, 16) der beiden Loswalzen (10, 11) so mit Drucköl beaufschlagt sind, dass sich beide Loswalzen gleichmäßig symmetrisch zur Maschinenmitte hin spiegelbildlich zu dieser bewegen.

3. Rollenpresse nach Anspruch 2,
**dadurch gekennzeichnet, dass** die Druckölräume sämtlicher Hydraulikzylinder (15, 16) über einen Ölvolumenstromteiler mit einem Stickstoffgasspeicher so verbunden sind, dass beide Loswalzen (10, 11) zum Walzenspalt (12) hin zentriert sind.

4. Rollenpresse nach einem der Ansprüche 1 bis 3,
**dadurch gekennzeichnet, dass** wenigstens eines der beiden Seitenteile am Maschinenrahmen angelenkt und zum Walzenwechsel als Klapprahmen (21, 23) zur Seite hin ausklappbar ist.

5. Rollenpresse nach den Ansprüchen 1 oder 4,
**dadurch gekennzeichnet, dass** die Hydraulikzylinder (15, 16) so an dem ausklappbaren Seitenteil (21, 23) des Maschinenrahmens befestigt sind, dass die jeweilige Walze (10 bzw. 11) samt Lagergehäusen über die ausgeklappten Hydraulikzylinder hinweg über das Seitenteil aus- und einbaubar ist.

## Claims

1. A roller press for the pressure treatment of granulated material, particularly for the comminuting, compacting or briquetting of a bed of granular material, said roller press having two rollers (10, 11), which are rotatably mounted in bearing housings (13, 14), driven in a contrarotating manner and are separated from each other by a roller nip (12), the bottom sides and top sides of the bearing housings being mounted on sliding tracks of brackets (19, 20) of the machine frame, using hydraulic cylinders to press the one roller against the oppositely situated roller over the material situated in the roller nip, **characterized in that** both rollers (10, 11) are in the form of loose rollers that are displaceable transversely relative to the roller nip (12), the bearing housings (13, 14) of said rollers being supported on side parts (17, 18 and 21, 23, respectively) of the machine frame by hydraulic cylinders (15, 16) that apply the roll compaction pressure.

2. The roller press as claimed in claim 1, **characterized in that** all hydraulic cylinders (15, 16) of the two loose rollers (10, 11) are impinged upon with pressure oil in such a manner that the two loose rollers are moved equally symmetrically to the machine center in a mirror-image manner in relation to said machine center.

3. The roller press as claimed in claim 2, **characterized in that** the pressure oil chambers of all hydraulic cylinders (15, 16) are connected via an oil volume flow divider to a nitrogen gas storage tank in such a manner that the two loose rollers (10, 11) are centered to the roller nip (12).

4. The roller press as claimed in one of claims 1 to 3, **characterized in that** at least one of the two side parts is pivotally mounted on the machine frame and for changing the roller is pivotable out to the side as a pivoting frame (21, 23).

5. The roller press as claimed in claims 1 or 4, **characterized in that** the hydraulic cylinders (15, 16) are secured in such a manner to the side part (21, 23) of the machine frame that can be pivoted out that the respective roller (10 or 11) together with the bearing housings is removable and installable via the hydraulic cylinder that has been pivoted out via the side part.

## Revendications

1. Presse à rouleaux, pour le traitement par pression de matériau en granules, en particulier pour la fragmentation, le compactage ou le briquetage d'un lit de matériau granulaire, ladite presse à rouleaux comprenant deux rouleaux (10, 11) qui sont montés à rotation dans des logements de paliers (13, 14), entraînés à contrarotation et séparés l'un de l'autre par un pinçage entre rouleaux (12), les côtés inférieurs et les côtés supérieurs des logements de paliers étant montés sur des glissières de consoles (19, 20) du châssis de la machine, en utilisant des cylindres hydrauliques pour presser l'un des rouleaux contre le rouleau opposé par-dessus le matériau se trouvant dans le pinçage entre rouleaux,
**caractérisée en ce que**
les deux rouleaux (10, 11) sont réalisés sous forme de rouleaux fous mobiles transversalement au pinçage entre rouleaux (12), dont les logements de paliers (13, 14) sont supportés sur des parties latérales (17, 18, respectivement 21, 23) du châssis de la machine par le biais de cylindres hydrauliques (15, 16) devant appliquer la pression d'application des rouleaux.

2. Presse à rouleaux selon la revendication 1, **caractérisée en ce que** tous les cylindres hydrauliques (15, 16) des deux rouleaux fous (10, 11) sont sollicités en pression de telle sorte que les deux rouleaux fous soient déplacés de manière identique symétriquement vers le centre de la machine avec une symétrie spéculaire par rapport audit centre.

3. Presse à rouleaux selon la revendication 2,
**caractérisée en ce que** les chambres d'huile sous pression de tous les cylindres hydrauliques (15, 16) sont reliées, par le biais d'un diviseur d'écoulement volumique d'huile, à un accumulateur d'azote gazeux de telle sorte que les deux rouleaux fous (10, 11) soient centrés vers le pinçage entre rouleaux (12).

4. Presse à rouleaux selon l'une quelconque des revendications 1 à 3,
**caractérisée en ce qu'**au moins l'une des deux parties latérales est articulée au châssis de la machine et peut pivoter vers le côté en tant que châssis rabattable (21, 23) pour permettre le remplacement du rouleau.

5. Presse à rouleaux selon la revendication 1 ou 4,
**caractérisée en ce que** les cylindres hydrauliques (15, 16) sont fixés sur la partie latérale (21, 23) pivotante du châssis de la machine, de telle sorte que le rouleau respectif (10 ou 11), conjointement avec les logements de paliers, puisse être démonté et installé par le biais de la partie latérale au-delà du cylindre hydraulique pivoté.
